# EUROPÄISCHE PATENTSCHRIFT

(11) **EP 4 219 849 B1**
(45) Veröffentlichungstag und Bekanntmachung des Hinweises auf die Patenterteilung: **26.06.2024**
(21) Anmeldenummer: 23151973.7
(22) Anmeldetag: 17.01.2023
(51) Int. Cl.: E04B 1/76

(54) **EINTEILIGES SOCKELPROFIL**
ONE-PIECE PLINTH PROFILE
PROFILÉ DE SOCLE MONOBLOC

(30) Priorität: 27.01.2022 AT 500382022
(43) Veröffentlichungstag der Anmeldung: 02.08.2023
(73) Patentinhaber: K-Uni Kunststoffproduktions- und Handels-GmbH, 9500 Villach (AT)
(72) Erfinder: Samonig, Robert, 9580 Villach-Drobollach (AT)
(74) Vertreter: Babeluk, Michael

(56) Entgegenhaltungen:
- EP-A1- 0 761 333
- AT-U1- 2 327
- DE-A1- 19 718 449
- DE-A1-102017 107 684

## Beschreibung

Die Erfindung betrifft ein einteiliges Sockelprofil für den unteren Abschluss von Dämmplatten an einer Wand eines Gebäudes, mit einem im Wesentlichen L-förmigen Basisprofilteil und einem damit verbundenen Außenprofilteil, wobei der Basisprofilteil einen an der Wand befestigbaren Wandschenkel mit einem senkrecht dazu ausgerichteten Tragschenkel aufweist, welcher in der bestimmungsgemäßen Einbaulage an der unteren Stirnfläche der Dämmplatten anliegt, wobei der Außenprofilteil einen parallel zum Wandschenkel ausgerichteten Putzschenkel mit einem senkrecht dazu ausgerichteten Anschlussschenkel aufweist. Weiters betrifft die Erfindung ein Sockelprofilsystem bestehend aus Basisprofilteilen und Außenprofilteilen, die zu einem einteiligen Sockelprofil für den unteren Abschluss von Dämmplatten an einer Wand eines Gebäudes kombinierbar sind, sowie ein Verfahren zur Herstellung eines derartigen Sockelprofils.

Aus der AT 002 327 U1 ist in diesem Zusammenhang ein mehrteiliges Sockelprofil zur Befestigung von Abdeckplatten an Gebäudewänden bekannt geworden, das ein Innenprofil mit einem Befestigungsschenkel zur Fixierung an der Gebäudewand und einen Verbindungsschenkel zur Befestigung eines Außenprofils sowie ein Außenprofil mit einem Verbindungsschenkel zum Befestigen am Innenprofil und einem Haltschenkel für eine Abdeckplatte aufweist. Der Abstand des Halteschenkels von der Gebäudewand ist variierbar. Die Verbindungsschenkel weisen parallele und im gleichen Abstand zueinander angeordnete Reihen korrespondierender Komplementärprofile zur Verrasterung der Verbindungsschenkel aneinander auf. Die komplementären Profile bestehen aus einem beispielsweise ein Schwalbenschwanzprofil aufweisenden Kanal und einen in diesen eingreifenden Steg. Nachteilig ist, dass im Baustellenbereich ein Zusammenbauen der mehrteiligen Profile durch Zusammenfügen der relativ klein ausgeführten Komplementärprofile sehr schwierig ist.

Aus der DE 197 18 449 A1 ist eine Abschlussschiene für eine Bauwerks-Wärmedämmung oder eine Bauwerks-Schalldämmung bekannt, die einen ersten Schienenteil aufweist, der zur Befestigung an dem Bauwerk vorgesehen ist, und einen zweiten Schienenteil, der zur Verbreiterung der Abschlussschiene in Richtung der Dicke der Wärmedämmung oder der Schalldämmung vorgesehen ist und der in formschlüssigem Eingriff mit dem ersten Schienenteil verbunden ist. Die Abschlussschiene zeichnet sich dadurch aus, dass der zweite Schienenteil in seinem Eingriffs-Randbereich als Aufnahmetasche für den Eingriffs-Randbereich des ersten Schienenteils ausgebildet ist, wobei die beiden Schienenteile durch Einschieben des Eingriffs-Randbereichs des ersten Schienenteils in die Aufnahmetasche des zweiten Schienenteils und eine Schwenkbewegung um eine in Abschlussschienen-Längsrichtung verlaufende Achse in die Eingriffsstellung bringbar sind. Einer der Schienenteile kann in einer Standardbreite hergestellt werden und der zweite Schienenteil in mehreren gängigen Breiten gefertigt werden, sodass mit der zusammengesetzten Abschlussschiene mehrere, unterschiedliche Breiten von Dämmstoffen abgedeckt werden können.

Schließlich ist aus der EP 2 221 424 B1 ein einteiliges Sockelprofil für eine Bauwerksdämmung bekannt geworden, welches einen ersten Schenkel aufweist, der zur Befestigung an dem Bauwerk vorgesehen ist, einen zweiten Schenkel, der zur Anlage gegen eine Abschluss-Stirnseite der Dämmung vorgesehen ist und einen Außenleistenbereich mit einem dritten Schenkel, der zur Anlage gegen die Außenseite der Dämmung vorgesehen ist. Der erste Schenkel, der zweite Schenkel und der Außenleistenbereich bestehen aus Kunststoff, wobei in einem Übergangsbereich zwischen dem zweiten Schenkel und dem Außenleistenbereich ein Dehnbereich aus einem gegenüber dem Kunststoff des zweiten Schenkels und des Außenleistenbereichs weicheren Kunststoff angeordnet ist, um eine Anordnung des dritten Schenkels, der an der Außenseite der Dämmung anliegt, in unterschiedlichen Abständen zu dem ersten Schenkel, der am Bauwerk anliegt, zu ermöglichen.

Nachteilig ist die nur sehr geringe Dehnung des Dehnungsbereichs, mit welcher lediglich Bauteiltoleranzen ausgeglichen werden können. Der Dehnbereich kann auch nicht beliebig vergrößert werden, ohne die erforderliche Festigkeit und Stützfunktion des Sockelprofils zu verlieren.

Es ist daher Aufgabe der vorliegenden Erfindung, ausgehend vom dargelegten Stand der Technik, ein einteiliges Sockelprofil bzw. ein Sockelprofilsystem vorzuschlagen, das kostengünstig herstellbar ist, einen sicheren Abschluss des unteren Endes von Dämmplatten an einer Wand eines Gebäudes bietet und das für unterschiedliche Dicken der Dämmplatten geeignet ist.

Diese Aufgabe wird erfindungsgemäß dadurch gelöst, dass der Basisprofilteil und der Außenprofilteil separat hergestellte Teile des Sockelprofils sind, dass der Tragschenkel des Basisprofilteils mehrere voneinander beabstandete, in Profillängsrichtung verlaufende erste Schweißbereiche aufweist, dass der Anschlussschenkel des Außenprofilteils an seinem dem Tragschenkel zugewandten Ende einen zweiten Schweißbereich aufweist, der zur Einstellung eines vorgebbaren Abstandes zwischen dem Wandschenkel und dem Putzschenkel mit einem der ersten Schweißbereiche verschweißt ist.

Die gewünschte Breite des Tragschenkels kann - je nach Dicke der jeweiligen Dämmplatte - durch einen Zuschnitt entlang eines der ersten Schweißbereiche hergestellt werden.

Der Vorteil der Erfindung ist insbesondere darin zu sehen, dass man nicht eine Vielzahl von Sockelprofilen für unterschiedliche Dämmstoffdicken herstellen bzw. vorrätig halten muss, sondern beispielsweise erst bei Auftragseingang oder beim Einlangen einer Bestellung den Standard-Basisprofilteil auf die gewünschte Breite zuschneidet und einen nach Kundenwunsch hergestellten Außenprofilteil mittels PVC-Verschweißung beispielsweise direkt "in-line" mittels Co-Extrusion anschweißt.

Man kann somit erfindungsgemäß von einem Sockelprofilsystem bestehend aus Basisprofilteilen und Außenprofilteilen sprechen, die zu einem einteiligen Sockelprofil für den unteren Abschluss von Dämmplatten an einer Wand eines Gebäudes kombinierbar sind. Die Basisprofilteile weisen jeweils einen an der Wand befestigbaren Wandschenkel mit einem senkrecht dazu ausgerichteten Tragschenkel auf. Die Außenprofilteile weisen jeweils einen parallel zum Wandschenkel ausgerichteten Putzschenkel mit einem senkrecht dazu ausgerichteten Anschlussschenkel auf. Die Tragschenkel der Basisprofilteile weisen jeweils mehrere voneinander beabstandete, in Profillängsrichtung verlaufende erste Schweißbereiche auf und sind in diesen Schweißbereichen in einem vorgebbaren Abstand vom Wandschenkel abtrennbar ausgeführt. Die Anschlussschenkel der Außenprofilteile weisen an deren freien Enden jeweils einen zweiten Schweißbereich auf, der zur Herstellung des einteiligen Sockelprofils mit einem der ersten Schweißbereiche verschweißt werden kann.

Ein besonderer Vorteil besteht darin, dass die Außenprofilteile jeweils baugleich ausgeführte Anschlussschenkel samt zweitem Schweißbereich, jedoch unterschiedlich ausgestaltete Putzschenkel, Tropfstege und/oder Putzabzugskanten aufweisen. Dadurch kann optimal auf unterschiedliche Kundenwünsche reagiert werden.

Ein Verfahren zur Herstellung eines einteiligen Sockelprofils für den unteren Abschluss von Dämmplatten an einer Wand eines Gebäudes, aufweisend einen Basisprofilteil und einen Außenprofilteil, zeichnet sich durch folgende Schritte aus:
- Extrusion des Basisprofilteils, aufweisend einen an der Wand befestigbaren Wandschenkel und einen senkrecht dazu ausgerichteten Tragschenkel, wobei der Tragschenkel ausgehend von seinem freien Ende mehrere voneinander beabstandete, in Profillängsrichtung verlaufende, erste Schweißbereiche aufweist,
- ggf. Abtrennen des Tragschenkels in einem der ersten Schweißbereiche zur Verringerung der Breite des Tragschenkels,
- Extrusion des Außenprofilteils, aufweisend einen Putzschenkel und einen senkrecht dazu ausgerichteten Anschlussschenkel wobei der Anschlussschenkel an seinem freien Ende einen zweiten Schweißbereich aufweist,
- Verschweißen des Tragschenkels des Basisprofilteils mit dem Anschlussschenkel des Außenprofilteils durch Einbringen eines Extrudats in die aneinander gereihten Schweißbereiche, vorzugsweise mittels Co-Extrusion.

Ein Abtrennen des Tragschenkels erübrigt sich dann, wenn das einteilige Sockelprofil in der maximalen Breite hergestellt wird und der erste Schweißbereich direkt am freien Ende des Tragschenkels für die Verschweißung genutzt werden kann.

Die Erfindung wird im Folgenden anhand von Ausführungsbeispielen näher erläutert. Es zeigen:
- Fig. 1: ein erfindungsgemäßes einteiliges Sockelprofil in einer Schnittdarstellung normal zur Profilachse im eingebauten Zustand;
- Fig. 2: das Sockelprofil gemäß Fig. 1 vor der Verschweißung seiner Teilbereiche;
- Fig. 3: ein vergrößertes Detail A des Sockelprofils gemäß Fig. 1;
- Fig. 4: eine Variante des Details gemäß Fig. 3;
- Fig. 5: eine Montagesituation des Sockelprofils in einer Schnittdarstellung gemäß Fig. 1; sowie
- Fig. 6: und Fig. 7 unterschiedliche Varianten des Sockelprofils in einer Schnittdarstellung gemäß Fig. 1

Das in den Fig. 1 bis Fig. 3 dargestellte einteilige Sockelprofil 10 besteht im Wesentlichen aus einem L-förmigen Basisprofilteil 11 und einen damit verschweißten Außenprofilteil 12. Der Basisprofilteil 11 weist einen an der Wand 2 eines nicht weiter dargestellten Gebäudes befestigbaren Wandschenkel 13 mit einem senkrecht dazu ausgerichteten Tragschenkel 14 auf, welcher in der in Fig. 1 dargestellten Einbaulage an der unteren Stirnfläche 3 der Dämmplatte 1 anliegt. Der Außenprofilteil 12 weist einen parallel zum Wandschenkel 13 ausgerichteten Putzschenkel 15 mit einem senkrecht dazu ausgerichteten, in der Ebene des Tragschenkels 14 liegenden Anschlussschenkel 16 auf, der an der Außenseite 4 der Dämmplatte 1 anliegt.

Wie in Fig. 2 dargestellt, sind der Basisprofilteil 11 und der Außenprofilteil 12 separat hergestellte Teile des einteiligen Sockelprofils 10, wobei der Tragschenkel 14 des Basisprofilteils 11 mehrere voneinander beabstandete, in Profillängsrichtung verlaufende erste Schweißbereiche 21 aufweist.

Weiters weist der Anschlussschenkel 16 des Außenprofilteils 12 an seinem dem Tragschenkel 14 zugewandten Ende einen zweiten Schweißbereich 22 auf (siehe Fig. 2), der je nach gewünschter Breite des fertigen Sockelprofils 10 mit einem der ersten Schweißbereiche 21 des Tragschenkels 14 verschweißt werden kann.

Für gängige Schichtdicken der Dämmplatten von beispielsweise 60, 80 oder 100 mm kann somit der Tragschenkel 14 zur Einstellung des erforderlichen Abstandes zwischen dem Wandschenkel 13 und dem Putzschenkel 15 mit seiner Gesamtbreite (für Dämmplatten mit 100 mm) verwendet werden oder für Dämmplatten mit 60 oder 80 mm Dicke an den strichliert angedeuteten Stellen abgetrennt werden.

Der erste und der zweite Schweißbereich 21, 22 an den einander zugewandten Enden des Tragschenkels 14 und des Anschlussschenkels 16 werden bevorzugt mittels eines, die beiden Schweißbereiche 21, 22 überlappenden Co-Extrudats 20 verschweißt.

Wie in Fig. 1 (sowie im Detail in den Fig. 3 und Fig. 4) dargestellt, bilden der erste und der zweite Schweißbereich 21, 22 aneinander gereiht eine Aufnahmenut für das Co-Extrudat 20, wobei am Nutgrund dieser Aufnahmenut eine Rillenstruktur zur besseren Haftung des Co-Extrudats ausgebildet sein kann. Nach der Verschweißung entsteht dadurch eine ebene, glatte Oberfläche, an welcher die Stirnfläche 3 der Dämmplatte 1 aufliegt.

Bevorzugt weisen die einander zugewandten Enden des Tragschenkels 14 und des Anschlussschenkels 16 korrespondierende, schräge Schnittflächen 17, 18 auf, wobei der spitze Winkel α der Schnittfläche 17 des Tragschenkels 14 zu dessen Oberfläche 20° bis 40°, vorzugsweise 25°, beträgt (siehe Fig. 2). Durch diese Maßnahme kann der Außenprofilteil 12 während der Montage und in der Einbaulage besser durch den Tragschenkel 14 abgestützt werden.

Wie in Fig. 5 dargestellt, kann der Putzschenkel 15 zur Vereinfachung der Montage der Dämmplatten 1 nach außen wegklappbar am Anschlussschenkel 16 festgelegt bzw. befestigt sein und im Bereich des Anschlussschenkels 16 ein Gelenk 19 aufweisen.

Der wegklappbare Putzschenkel 15 kann im Bereich des Anschlussschenkels 16 auch einen im Hinblick auf die übrigen Teile des Sockelprofils weich eingestellten Steg 23 aufweisen, beispielsweise aus einem weichen thermoplastischen Elastomer (TPE-Steg). Diese Variante ist im Detail in Fig. 3 dargestellt.

Bei allen Varianten des Sockelprofils 10 kann an der Außenseite des Putzschenkels 15 ein Armierungsgewebe 27 befestigt sein.

Der Außenprofilteil 12 weist in Verlängerung des Putzschenkels 15 über den Anschlussschenkel 16 hinaus einen Tropfsteg 24 auf, wobei am Tropfsteg 24 zumindest eine Putzabzugskante 25, 26 angeordnet ist.

Die Erfindung stellt ein besonders vorteilhaftes Sockelprofilsystem zur Verfügung, welches bei vereinfachter Herstellung und Lagerhaltung eine Vielzahl unterschiedlicher, einteiliger Sockelprofile anbieten kann. Dazu weist das Profilsystem im Wesentlichen baugleiche Basisprofilteile 11 auf, die vor der Anbringung eines Außenprofilteils 12 gegebenenfalls auf die gewünschte Breite zugeschnitten werden müssen.

Die Außenprofilteile 12 des Sockelprofilsystems weisen jeweils baugleich ausgeführte Anschlussschenkel 16 samt zweitem Schweißbereich 22 auf, um diese problemlos mit dem Tragschenkel 14 verschweißen zu können, können jedoch unterschiedlich ausgestaltete Putzschenkel 15, Tropfstege 24 und/oder Putzabzugskanten 25, 26 aufweisen (siehe Varianten gemäß Fig. 5 bis Fig. 7).

## Patentansprüche

1. Einteiliges Sockelprofil (10) für den unteren Abschluss von Dämmplatten (1) an einer Wand (2) eines Gebäudes, mit einem im Wesentlichen L-förmigen Basisprofilteil (11) und einem damit verbundenen Außenprofilteil (12), wobei der Basisprofilteil (11) einen an der Wand (2) befestigbaren Wandschenkel (13) mit einem senkrecht dazu ausgerichteten Tragschenkel (14) aufweist, welcher in der bestimmungsgemäßen Einbaulage an der unteren Stirnfläche (3) der Dämmplatten (1) anliegt, wobei der Außenprofilteil (12) einen parallel zum Wandschenkel (13) ausgerichteten Putzschenkel (15) mit einem senkrecht dazu ausgerichteten Anschlussschenkel (16) aufweist, **dadurch gekennzeichnet, dass** der Basisprofilteil (11) und der Außenprofilteil (12) separat hergestellte Teile des Sockelprofils (10) sind, dass der Tragschenkel (14) des Basisprofilteils (11) mehrere voneinander beabstandete, in Profillängsrichtung verlaufende erste Schweißbereiche (21) aufweist, dass der Anschlussschenkel (16) des Außenprofilteils (12) an seinem dem Tragschenkel (14) zugewandten Ende einen zweiten Schweißbereich (22) aufweist, der zur Einstellung eines vorgebbaren Abstandes zwischen dem Wandschenkel (13) und dem Putzschenkel (15) mit einem der ersten Schweißbereiche (21) verschweißt ist.

2. Sockelprofil (10) nach Anspruch 1, **dadurch gekennzeichnet, dass** der erste und der zweite Schweißbereich (21, 22) an den einander zugewandten Enden des Tragschenkels (14) und des Anschlussschenkels (16) mittels eines, die beiden Schweißbereiche (21, 22) überlappenden Co-Extrudats (20) verschweißt ist.

3. Sockelprofil (10) nach Anspruch 2, **dadurch gekennzeichnet, dass** der erste und der zweite Schweißbereich (21, 22) aneinander gereiht eine Aufnahmenut für das Co-Extrudat (20) bilden, wobei am Nutgrund der Aufnahmenut eine Rillenstruktur zur besseren Haftung des Co-Extrudats ausgebildet ist.

4. Sockelprofil (10) nach einem der Ansprüche 1 bis 3, **dadurch gekennzeichnet, dass** die einander zugewandten Enden des Tragschenkels (14) und des Anschlussschenkels (16) korrespondierende, schräge Schnittflächen (17, 18) aufweisen, wobei der spitze Winkel α der Schnittfläche (17) des Tragschenkels (14) zu dessen Oberfläche 20° bis 40°, vorzugsweise 25°, beträgt.

5. Sockelprofil (10) nach einem der Ansprüche 1 bis 4, **dadurch gekennzeichnet, dass** der Putzschenkel (15) wegklappbar am Anschlussschenkel (16) festgelegt ist und im Bereich des Anschlussschenkels (16) ein Gelenk (19) oder einen weich eingestellten Steg (23), vorzugsweise einen TPE-Steg, aufweist.

6. Sockelprofil (10) nach einem der Ansprüche 1 bis 5, **dadurch gekennzeichnet, dass** der Außenprofilteil (12) in Verlängerung des Putzschenkels (15) über den Anschlussschenkel (16) hinaus einen Tropfsteg (24) aufweist.

7. Sockelprofil (10) nach Anspruch 6, **dadurch gekennzeichnet, dass** am Tropfsteg (24) zumindest eine Putzabzugskante (25, 26) angeordnet ist.

8. Sockelprofilsystem bestehend aus Basisprofilteilen (11) und Außenprofilteilen (12), die zu einem einteiligen Sockelprofil (10) für den unteren Abschluss von Dämmplatten (1) an einer Wand (2) eines Gebäudes kombinierbar sind, wobei jeder Basisprofilteil (11) einen an der Wand (2) befestigbaren Wandschenkel (13) mit einem senkrecht dazu ausgerichteten Tragschenkel (14) aufweist, welcher in der bestimmungsgemäßen Einbaulage an der unteren Stirnfläche (3) der Dämmplatten (1) anliegt und wobei jeder Außenprofilteil (12) einen parallel zum Wandschenkel (13) ausgerichteten Putzschenkel (15) mit einem senkrecht dazu ausgerichteten Anschlussschenkel (16) aufweist, **dadurch gekennzeichnet, dass** die Tragschenkel (14) der Basisprofilteile (11) jeweils mehrere voneinander beabstandete, in Profillängsrichtung verlaufende erste Schweißbereiche (21) aufweisen und an diesen Schweißbereichen (21) in einem vorgebbaren Abstand vom Wandschenkel (13) abtrennbar ausgeführt sind, sowie dass die Anschlussschenkel (16) der Außenprofilteile (12) jeweils einen zweiten Schweißbereich (22) aufweisen, der zur Herstellung des einteiligen Sockelprofils (10) mit einem der ersten Schweißbereiche (21) verschweißt ist.

9. Sockelprofilsystem nach Anspruch 8, **dadurch gekennzeichnet, dass** die Außenprofilteile (12) jeweils baugleich ausgeführte Anschlussschenkel (16) samt zweitem Schweißbereich (22), jedoch unterschiedlich ausgestaltete Putzschenkel (15), Tropfstege (24) und/oder Putzabzugskanten (25, 26) aufweisen.

10. Verfahren zur Herstellung eines einteiligen Sockelprofils für den unteren Abschluss von Dämmplatten (1) an einer Wand (2) eines Gebäudes, aufweisend einen Basisprofilteil (11) und einen Außenprofilteil (12), **gekennzeichnet durch** folgende Schritte:
- Extrusion des Basisprofilteils (11), aufweisend einen an der Wand (2) befestigbaren Wandschenkel (13) und einen senkrecht dazu ausgerichteten Tragschenkel (14), wobei der Tragschenkel (14) ausgehend von seinem freien Ende mehrere voneinander beabstandete, in Profillängsrichtung verlaufende, erste Schweißbereiche (21) aufweist,
- ggf. Abtrennen des Tragschenkels (14) in einem der ersten Schweißbereiche (21) zur Verringerung der Breite des Tragschenkels (14)
- Extrusion des Außenprofilteils (12), aufweisend einen Putzschenkel (15) und einen senkrecht dazu ausgerichteten Anschlussschenkel (16) wobei der Anschlussschenkel (16) an seinem freien Ende einen zweiten Schweißbereich (22) aufweist,
- Verschweißen des Tragschenkels (14) des Basisprofilteils (11) mit dem Anschlussschenkel (16) des Außenprofilteils (12) durch Einbringen eines Extrudats (20) in die aneinander gereihten Schweißbereiche (21, 22) vorzugsweise mittels Co-Extrusion.

## Claims

1. One-piece plinth profile (10) for the lower termination of insulating panels (1) on a wall (2) of a building, having a substantially L-shaped base profile part (11) and an outer profile part (12) connected thereto, wherein the base profile part (11) has a wall limb (13) which can be fastened to the wall (2) and has a supporting limb (14) aligned perpendicularly thereto, which, in the intended installation position, rests against the lower end face (3) of the insulating panels (1), wherein the outer profile part (12) has a plastering limb (15) aligned parallel to the wall limb (13) with a connecting limb (16) aligned perpendicular thereto, **characterised in that** the base profile part (11) and the outer profile part (12) are separately produced parts of the plinth profile (10), **in that** the supporting limb (14) of the base profile part (11) has a plurality of first weld regions (21) which are spaced apart from one another and extend in the longitudinal direction of the profile, **in that** the connecting limb (16) of the outer profile part (12) has a second weld region (22) at its end facing the supporting limb (14), which is welded to one of the first weld regions (21) to set a predeterminable distance between the wall limb (13) and the plastering limb (15).

2. Plinth profile (10) according to claim 1, **characterised in that** the first and the second weld regions (21, 22) are welded at the ends of the supporting limb (14) and the connecting limb (16) facing each other by means of a co-extrudate (20) overlapping the two weld regions (21, 22).

3. Plinth profile (10) according to claim 2, **characterised in that** the first and second weld regions (21, 22) form a receiving groove for the co-extrudate (20) in a row, wherein a groove structure for better adhesion of the co-extrudate is formed at the groove base of the receiving groove.

4. Plinth profile (10) according to one of claims 1 to 3, **characterised in that** the mutually facing ends of the supporting limb (14) and the connecting limb (16) have corresponding, oblique intersections (17, 18), wherein the acute angle α of the intersection (17) of the supporting limb (14) to its surface is 20° to 40°, preferably 25°.

5. Plinth profile (10) according to one of claims 1 to 4, **characterised in that** the plastering limb (15) is fixed to the connecting limb (16) so that it can be folded away and has a joint (19) or a softly set web (23), preferably a TPE web, in the region of the connecting limb (16).

6. Plinth profile (10) according to one of claims 1 to 5, **characterised in that** the outer profile part (12) has a drip web (24) in the extension of the plastering limb (15) beyond the connecting limb (16).

7. Plinth profile (10) according to claim 6, **characterised in that** at least one plaster removal edge (25, 26) is arranged on the drip web (24).

8. Plinth profile system consisting of base profile parts (11) and outer profile parts (12) which can be combined to form a one-piece plinth profile (10) for the lower termination of insulating panels (1) on a wall (2) of a building, wherein each base profile part (11) has a wall limb (13) which can be fastened to the wall (2) and has a supporting limb (14) aligned perpendicularly thereto, which, in the intended installation position, rests against the lower end face (3) of the insulating panels (1), and wherein each outer profile part (12) has a plastering limb (15) aligned parallel to the wall limb (13) with a connecting limb (16) aligned perpendicular thereto, **characterised in that** the supporting limbs (14) of the base profile parts (11) each have a plurality of first weld regions (21) which are spaced apart from one another and extend in the longitudinal direction of the profile and are designed to be separable from the wall limb (13) at these weld regions (21) at a predeterminable distance, and **in that** the connecting limbs (16) of the outer profile parts (12) each have a second weld region (22) which is welded to one of the first weld regions (21) in order to produce the one-piece plinth profile (10).

9. Plinth profile system according to claim 8, **characterised in that** the outer profile parts (12) each have identically designed connecting limbs (16) together with a second weld region (22), but differently designed plastering limbs (15), drip webs (24) and/or plaster removal edges (25, 26).

10. Method for producing a one-piece plinth profile for the lower termination of insulating panels (1) on a wall (2) of a building, comprising a base profile part (11) and an outer profile part (12), **characterised by** the following steps:
- extrusion of the base profile part (11), having a wall limb (13) which can be fastened to the wall (2) and a supporting limb (14) which is aligned perpendicularly thereto, wherein the supporting limb (14) has, starting from its free end, a plurality of first weld regions (21) which are spaced apart from one another and extend in the longitudinal direction of the profile,
- optionally, severing the supporting limb (14) in one of the first weld regions (21) to reduce the width of the supporting limb (14),
- extrusion of the outer profile part (12), having a plastering limb (15) and a connecting limb (16) aligned perpendicularly thereto, wherein the connecting limb (16) has a second weld region (22) at its free end,
- welding the supporting limb (14) of the base profile part (11) to the connecting limb (16) of the outer profile part (12) by introducing an extrudate (20) into the weld regions (21, 22) arranged in a row, preferably by means of co-extrusion.

## Revendications

1. Profilé de socle monobloc (10) pour la finition basse de plaques d'isolation (1) d'une paroi (2) d'une construction comprenant une partie de base de profilé (11) pratiquement en forme de L et une partie extérieure de profilé (12) reliée à celle-ci,
- la partie de base de profilé (11) ayant une branche de paroi (13) se fixant à la paroi (2) avec une branche de support (14) orientée perpendiculairement à celle-ci et qui, à une installation selon les règles, s'applique contre la surface frontale inférieure (3) des plaques d'isolation (1),
- la partie extérieure de profilé (12) ayant une branche de crépi (15) orientée parallèlement à la branche de paroi (13) et une branche de raccordement (16) orientée perpendiculairement à elle,
profilé **caractérisé en ce que**
- la partie de base de profilé (11) et la partie extérieure de profilé (12) sont des parties du profilé de socle (10) réalisées séparément,
- la branche de support (14) de la partie de base de profilé (11) a plusieurs premières zones de soudage (21) écartées les unes des autres et orientées dans la direction longitudinale du profilé,
- l'extrémité de la branche de raccordement (16) de la partie extérieure de profilé (12) tournée vers la branche de support (14) a une seconde zone de soudage (22) qui est soudée à la première zone de soudage (21), pour régler un écart prédéfini entre la branche de paroi (13) et la branche de crépi (15).

2. Profilé de socle (10) selon la revendication 1,
**caractérisé en ce que**
la première et la seconde zone de soudage (21, 22) sont soudées à l'une des extrémités de la branche de support (14) et de la branche de raccordement (16) tournées l'une vers l'autre, par un co-extrudat (20) chevauchant l'une des deux zones de soudage (21, 22).

3. Profilé de socle (10) selon la revendication 2,
**caractérisé en ce que**
la première et la seconde zone de soudage (21, 22) rangées l'une contre l'autre forment une rainure de réception du co-extrudat (20),
- formant au fond de la rainure de réception, une structure nervurée pour mieux accrocher le co-extrudat.

4. Profilé de socle (10) selon l'une des revendications 1 à 3, **caractérisé en ce que**
les extrémités tournées l'une vers l'autre de la branche de support (14) et la branche de raccordement (16) ont des surfaces de coupe (17, 18) inclinées, correspondantes,
- l'angle aigu α de la surface de coupe (17) de la branche de support (14) avec à sa surface de dessus est de 20°- 40°, de préférence égal à 25°.

5. Profilé de socle (10) selon l'une des revendications 1 à 4, **caractérisé en ce que**
la branche de crépi (15) est fixée à la branche de raccordement (16) de manière à pouvoir se dégager par rabattement et comporte dans la zone de la branche de raccordement (16), une articulation (19) ou une bande (23) souple, de préférence une bande TPE.

6. Profilé de socle (10) selon l'une des revendications 1 à 5, **caractérisé en ce que**
la partie extérieure de profilé (12) a une lame d'égouttage (24) dans le prolongement de la branche de crépi (15) au-delà de la branche de raccordement (16).

7. Profilé de socle (10) selon la revendication 6,
**caractérisé en ce que**
la lame d'égouttage (24) a au moins une arête de finition de crépi (25, 26).

8. Système de profilé de socle composé de parties de base de profilé (11) et de parties extérieures de profilé (12) qui se combinent en un profilé de socle (10) en monobloc pour la finition basse de plaques d'isolation (1) d'une paroi (2) d'une construction,
- chaque partie de base de profilé (11) a une branche de paroi (13) se fixant à la paroi (2), avec une branche de support (14) orientée perpendiculairement à celle-ci et qui par l'installation appropriée, s'applique contre la surface frontale inférieure (3) des plaques d'isolation (1) et,
- chaque partie extérieure de profilé (12) a une branche de crépi (15), orientée parallèlement à la branche de paroi (13) avec une branche de raccordement (16) orientée, perpendiculairement à celle-ci,
système **caractérisé en ce que**
- la branche de support (14) de la partie de base de profilé (11) a respectivement plusieurs premières zones de soudage (21) écartées les unes des autres et orientées dans la direction longitudinale du profilé en étant détachables à ces zones de soudage (21) à une distance prédéfinie de la branche de paroi (13) et,
- les branches de raccordement (16) des parties extérieures de profilé (12) ont respectivement une seconde zone de soudage (22) qui se soude à une des premières zones de soudage (21) pour réaliser un profilé de socle (10) monobloc.

9. Profilé de socle (10) selon la revendication 8,
**caractérisé en ce que**
les parties extérieures de profilé (12) ont respectivement des branches de raccordement (16), de construction identique, y compris la seconde zone de soudage (22) mais ayant toutefois des branches de crépi (15), des lames d'égouttage (24) et/ou des arêtes de finition de crépi (25, 26) de forme différente.

10. Procédé de réalisation d'un profilé de socle monobloc pour la finition basse de plaques d'isolation (1) d'une paroi (2) d'une construction comprenant une partie de base de profilé (11) et une partie extérieure de profilé (12),
procédé caractérisant par les étapes suivantes :
- extrusion de la partie de base de profilé (11) comprenant une branche de paroi (13) qui se fixe à la paroi (2) et d'une branche de support (14), orientée perpendiculairement à celle-ci,
- la branche de support (14), ayant à partir de son extrémité libre, plusieurs premières zones de soudage (21), écartées les unes des autres et orientées dans la direction longitudinale du profilé,
- le cas échéant, enlèvement de la branche de support (14) dans l'une des premières zones de soudage (21) pour réduire la largeur de la branche de support (14),
- extrusion de la partie extérieure de profilé (12) ayant une branche de crépi (15) et une branche de raccordement extérieure (16) orientée perpendiculairement à celle-ci, la branche de raccordement (16) ayant à son extrémité libre, une seconde zone de soudage (22),
- soudage de la branche de support (14) de la partie de base de profilé (11) à la branche de raccordement (16) de la partie extérieure de profilé (12) avec un extrudat (20) dans les zones de soudage (21, 22) rangées l'une à côté de l'autre, de préférence par co-extrusion.
